# EUROPÄISCHE PATENTSCHRIFT

(11) **EP 3 215 409 B1**
(45) Veröffentlichungstag und Bekanntmachung des Hinweises auf die Patenterteilung: **26.09.2018**
(21) Anmeldenummer: 15804480.0
(22) Anmeldetag: 03.12.2015
(51) Int. Cl.: B61D 35/00, E03D 11/18, E03C 1/294, E03C 1/296

(54) **GERUCHSVERSCHLUSSEINRICHTUNG**
PLUMBING TRAP DEVICE
DISPOSITIF PARE-ODEURS

(30) Priorität: 12.01.2015 DE 102015200243
(43) Veröffentlichungstag der Anmeldung: 13.09.2017
(73) Patentinhaber: Siemens Aktiengesellschaft, 80333 München (DE)
(72) Erfinder: KEMMERLING, Frank, 41472 Neuss (DE); SILBERMANN, Petra, 47053 Duisburg (DE)
(86) Internationale Anmeldenummer: PCT/EP2015/078447
(87) Internationale Veröffentlichungsnummer: WO 2016/113037

(56) Entgegenhaltungen:
- DE-A1-102012 223 242
- DE-U1-202013 008 298
- US-A- 2 798 227
- US-A1- 2010 235 978
- US-A1- 2011 061 156

## Beschreibung

Die Erfindung bezieht sich auf Geruchsverschlusseinrichtungen, insbesondere Siphons, nach dem Oberbegriff von Anspruch 1 sowie auf Fahrzeuge, die mit solchen Geruchsverschlusseinrichtungen ausgestattet sind.

Eine solche Geruchsverschlusseinrichtung ist beispielsweise aus der DE 10 2012 223 242 A1 bekannt, welche eine Geruchsverschlusseinrichtung für Schienenfahrzeuge offenbart, wobei in einer Flüssigkeitskammer befindliche Flüssigkeit bei ausreichendem Flüssigkeitsstand einen Geruchsverschluss zwischen einer Einlassöffnung und einem Ablaufanschluss der Geruchsverschlusseinrichtung bildet.

Bei Abwassersystemen heutzutage üblicher Schienenfahrzeuge kann es zu Geruchsbelästigung durch Faulgase kommen, wenn diese aus einem Grauwassertank des Schienenfahrzeugs in Richtung des Fahrzeuginneren entweichen. Um einen Eintritt von Faulgasen in das Fahrzeuginnere zu vermeiden, sind die Abwassersysteme mit Geruchsverschlusseinrichtungen, üblicherweise in Form von Siphons, ausgestattet.

Beim Einfahren in Tunnelabschnitte bzw. beim Verlassen von Tunnelabschnitten können, insbesondere bei hoher Fahrzeuggeschwindigkeit, Druckdifferenzen bzw. Druckstöße auftreten, die auf das Abwassersystem und die Grauwassertanks einwirken; derartige Druckstöße können dazu führen, dass die oben erwähnten Siphons leergesaugt werden oder das darin befindliche Wasser herausgedrückt wird. Sind die Siphons nicht mehr mit einer ausreichenden Wassersäule versehen, so verlieren sie - solange kein Wasser nachgefüllt wird - ihre Funktion als Geruchsverschlusseinrichtung, und Faulgase können aus dem Grauwassertank in Richtung des Fahrzeuginnenraums gelangen.

Der Erfindung liegt die Aufgabe zugrunde, eine Geruchsverschlusseinrichtung, insbesondere einen Siphon, anzugeben, bei dem die Gefahr einer unerwünschten Außerbetriebsetzung der Geruchsverschlusswirkung im Falle von Unterdruckstößen oder Überdruckstößen ausgeschlossen, zumindest reduziert, ist.

Diese Aufgabe wird erfindungsgemäß durch eine Geruchsverschlusseinrichtung mit den Merkmalen gemäß Patentanspruch 1 gelöst. Vorteilhafte Ausgestaltungen der erfindungsgemäßen Geruchsverschlusseinrichtung sind in Unteransprüchen angegeben.

Danach ist erfindungsgemäß vorgesehen, dass die Geruchsverschlusseinrichtung eine Druckstoßminderungseinrichtung aufweist, die einen Überdruck- oder Unterdruckstoß an einem Ablaufanschluss oder an einer Einlassöffnung der Geruchsverschlusseinrichtung durch Vergrößerung oder Verkleinerung des Volumens der Flüssigkeitskammer der Geruchsverschlusseinrichtung dämpft, wobei die Druckstoßminderungseinrichtung durch eine Membran gebildet ist oder eine solche umfasst, die im Fall eines Überdruckstoßes unter Erhöhung des Volumens der Flüssigkeitskammer nach außen verformt und im Fall eines Unterdruckstoßes unter Verkleinerung des Volumens der Flüssigkeitskammer nach innen verformt wird.

Ein wesentlicher Vorteil der erfindungsgemäßen Geruchsverschlusseinrichtung ist darin zu sehen, dass Druckstöße auf die Flüssigkeitskammer durch die Druckstoßminderungseinrichtung gedämpft werden und ein Absaugen, Herausstoßen oder Herausschwappen von in der Flüssigkeitskammer befindlicher Flüssigkeit vermieden oder zumindest reduziert wird. Mit anderen Worten lässt sich durch die erfindungsgemäß vorgesehene Druckstoßminderungseinrichtung erreichen, dass die Wahrscheinlichkeit einer Außerbetriebsetzung der Geruchsverschlusswirkung durch Flüssigkeitsverlust im Falle von Überdruckstößen oder Unterdruckstößen reduziert ist.

Vorzugsweise bildet die Membran eine Behälterwand der Flüssigkeitskammer oder zumindest einen Wandabschnitt der Behälterwand der Flüssigkeitskammer.

Die Membran ist bevorzugt elastisch deformierbar.

Bei einer besonders bevorzugten Ausgestaltung der Geruchsverschlusseinrichtung ist vorgesehen, dass außen an der Flüssigkeitskammer über der Membran eine Kappe angeordnet ist, die gemeinsam mit der Membran eine außerhalb der Flüssigkeitskammer befindliche und durch die Membran von dieser getrennte Druckausgleichskammer bildet. Die Druckausgleichskammer beeinflusst in vorteilhafter Weise die mechanische Auslenkung der Membran und somit die Dämpfungswirkung, die die Membran bzw. die Druckstoßminderungseinrichtung insgesamt auf Überdruckstöße oder Unterdruckstöße ausübt.

Besonders vorteilhaft ist es, wenn die Druckausgleichskammer ein Be- und Entlüftungsventil aufweist, durch das bei Unterdruck in der Flüssigkeitskammer Außenluft in die Druckausgleichskammer einströmen und durch das bei Überdruck in der Flüssigkeitskammer Luft aus der Druckausgleichskammer nach außen abströmen kann. Die Dämpfungswirkung der Membran lässt sich durch die Einstellung des Be- und Entlüftungsventils bzw. durch die Einstellung der Durchlassrate des Be- und Entlüftungsventils gezielt vorgeben.

Vorzugsweise ist die Membran im Bereich des Behälterbodens der Flüssigkeitskammer angeordnet oder bildet den Behälterboden der Flüssigkeitskammer.

Um die Einlassöffnung vor Überdruckstößen oder Unterdruckstößen zu schützen, wird es als besonders vorteilhaft angesehen, wenn die Membran unterhalb der Einlassöffnung angeordnet ist.

Erfinderseitig wurde festgestellt, dass Überdruckstöße oder Unterdruckstöße im Bereich des Ablaufanschlusses zu einer Wellenbildung in der in der Flüssigkeitskammer befindlichen Flüssigkeit sowie zu einem Herausschwappen der Flüssigkeit aus dem Ablaufanschluss führen können. Eine solche Wellenbildung bzw. ein "Seegang" innerhalb der Flüssigkeitskammer lässt sich minimieren, wenn die innere Querschnittsfläche, insbesondere der Innendurchmesser, der Flüssigkeitskammer mindestens dreimal so groß wie die innere Querschnittsfläche, insbesondere der Innendurchmesser, des Einlassrohrs ist.

Unter Umständen kann die Situation eintreten, dass trotz der Druckminderungseinrichtung ein Flüssigkeitsverlust in der Flüssigkeitskammer auftritt, insbesondere bei sehr großen Druck- oder Unterdruckstößen. Um die Geruchsverschlusswirkung durch die Geruchsverschlusseinrichtung dennoch zu gewährleisten, wird es als vorteilhaft angesehen, wenn die Geruchsverschlusseinrichtung eine Nachfülleinrichtung zum automatischen Nachfüllen von Flüssigkeit in die Flüssigkeitskammer umfasst.

Die Nachfülleinrichtung löst bevorzugt ein automatisches Nachfüllen von Flüssigkeit in die Flüssigkeitskammer aus, wenn der Flüssigkeitsstand in der Flüssigkeitskammer einen vorgegebenen Mindestflüssigkeitsstand unterschreitet. Mit einer solchen Nachfülleinrichtung lässt sich gewährleisten, dass stets ein ausreichender Flüssigkeitsstand in der Flüssigkeitskammer vorhanden ist.

Mit Blick auf die Ausgestaltung der Nachfülleinrichtung wird es als besonders vorteilhaft angesehen, wenn diese einen Flüssigkeitssensor aufweist, der bei Unterschreiten eines vorgegebenen Mindestflüssigkeitsstandes in der Flüssigkeitskammer ein Steuersignal erzeugt.

Vorzugsweise weist die Geruchsverschlusseinrichtung, insbesondere deren Nachfülleinrichtung, ein steuerbares Absperrorgan auf, das in geöffnetem Zustand einen Flüssigkeitsstrom in Richtung der Flüssigkeitskammer zulässt und in geschlossenem Zustand einen Flüssigkeitsstrom in Richtung der Flüssigkeitskammer blockiert.

Vorteilhaft ist es, wenn das Absperrorgan mittelbar oder unmittelbar mit dem Flüssigkeitssensor verbunden ist und das Absperrorgan bei Vorliegen des Steuersignals des Flüssigkeitssensors in seinen geöffneten Zustand schaltet.

Der vorgegebene Mindestflüssigkeitsstand entspricht vorzugsweise einem Flüssigkeitsstand zwischen der Einlassöffnung und dem Ablaufanschluss.

Als vorteilhaft wird es angesehen, wenn das Absperrorgan ein elektrisch steuerbares Absperrorgan ist und der Flüssigkeitssensor als Steuersignal ein elektrisches Steuersignal erzeugt.

Das Absperrorgan ist vorzugsweise derart angeordnet, dass es im geöffneten Zustand einen Flüssigkeitsstrom in einen außerhalb der Flüssigkeitskammer befindlichen Abschnitt des Einlassrohrs zulässt.

Besonders vorteilhaft ist es, wenn das Absperrorgan mit einer Frischwasserleitung in Verbindung steht und im geöffneten Zustand einen Frischwasserstrom in die Flüssigkeitskammer oder in einen außerhalb der Flüssigkeitskammer befindlichen Abschnitt des Einlassrohrs zulässt.

Um bei Außerbetriebnahme der Geruchsverschlusseinrichtung bzw. eines Abwassersystems, das mit einer solchen Geruchsverschlusseinrichtung ausgestattet ist, ein einfaches Entleeren der Flüssigkeitskammer zu ermöglichen, wird es als vorteilhaft angesehen, wenn die Flüssigkeitskammer ein unterhalb des Ablaufanschlusses befindliches Absperrorgan aufweist, das im geöffneten Zustand ein Abfließen von Flüssigkeit aus der Flüssigkeitskammer, vorzugsweise ein vollständiges Entleeren der Flüssigkeitskammer, ermöglicht.

Die Geruchsverschlusseinrichtung umfasst bevorzugt ein Einlassrohr zum Einfüllen einer Flüssigkeit in die Flüssigkeitskammer. Die Einlassöffnung des Einlassrohrs bildet vorzugsweise die Einlassöffnung der Geruchsverschlusseinrichtung und ist bevorzugt unterhalb des Ablaufanschlusses angeordnet. Der Ablaufanschluss ermöglicht vorzugsweise ein Abfließen der Flüssigkeit aus der Flüssigkeitskammer, sobald der Flüssigkeitsstand in der Flüssigkeitskammer ein vorgegebenes Mindestniveau erreicht.

Die Erfindung bezieht sich darüber hinaus auf eine Abwasseranlage. Erfindungsgemäß ist bezüglich einer solchen Abwasseranlage vorgesehen, dass diese mit einer Geruchsverschlusseinrichtung, wie sie oben beschrieben worden ist, ausgestattet ist.

Die Erfindung bezieht sich darüber hinaus auf ein Fahrzeug, insbesondere Schienenfahrzeug. Erfindungsgemäß ist bezüglich eines solchen Fahrzeugs vorgesehen, dass dieses mit einer Geruchsverschlusseinrichtung, wie sie oben beschrieben worden ist, ausgestattet ist.

Die Erfindung wird nachfolgend anhand von Ausführungsbeispielen näher erläutert; dabei zeigen beispielhaft
- Figur 1: ein Ausführungsbeispiel für eine erfindungsgemäße Geruchsverschlusseinrichtung, die mit einer Druckminderungseinrichtung, einer Nachfülleinrichtung sowie einem Ablaufventil ausgestattet ist,
- Figur 2: ein Ausführungsbeispiel für eine erfindungsgemäße Geruchsverschlusseinrichtung ohne Ablaufventil,
- Figur 3: ein Ausführungsbeispiel für eine erfindungsgemäße Geruchsverschlusseinrichtung ohne Nachfülleinrichtung,
- Figur 4: ein Ausführungsbeispiel für eine erfindungsgemäße Geruchsverschlusseinrichtung, bei der eine Druckminderungseinrichtung allein durch eine Membran ohne zusätzliche Kappe gebildet ist, und
- Figur 5: ein Ausführungsbeispiel für ein Fahrzeug, das mit einer Geruchsverschlusseinrichtung gemäß den Figuren 1 bis 4 ausgestattet ist.

In den Figuren werden der Übersicht halber für identische oder vergleichbare Komponenten stets dieselben Bezugszeichen verwendet.

Die Figur 1 zeigt eine Geruchsverschlusseinrichtung 10 in Form eines Topfsiphons. Die Geruchsverschlusseinrichtung 10 umfasst unter anderem ein Einlassrohr 20, das in eine Flüssigkeitskammer 30 der Geruchsverschlusseinrichtung 10 hineinragt. Die Flüssigkeitskammer 30 wird außen durch eine Behälterwand 40 begrenzt. Ein Wandabschnitt 41 der Behälterwand 40 wird durch eine Membran 50 gebildet, die elastisch deformierbar ist.

Räumlich oberhalb der Einlassöffnung 21 des Einlassrohres 20 ist die Geruchsverschlusseinrichtung 10 mit einem Ablaufanschluss 60 ausgestattet, der ein Ablaufen einer in der Flüssigkeitskammer 30 befindlichen Flüssigkeit F ermöglicht, wenn der Flüssigkeitsstand FS in der Flüssigkeitskammer 30 das Niveau des Ablaufanschlusses 60 erreicht.

Die Membran 50 wird außenseitig von einer Kappe 70 abgedeckt, die mit einem Be- und Entlüftungsventil 80 ausgestattet ist. Die Membran 50 und die Kappe 70 begrenzen gemeinsam eine Druckausgleichskammer 90, die neben der Flüssigkeitskammer 30 angeordnet ist und über die Membran 50 mit dem Inneren der Flüssigkeitskammer 30 mechanisch gekoppelt ist. Wie weiter unten noch im Detail erläutert werden wird, bilden die Membran 50 sowie die Druckausgleichskammer 90 gemeinsam eine Druckstoßminderungseinrichtung 100, mit der sich Überdruckstöße und Unterdruckstöße am Ablaufanschluss 60 und/oder an der Einlassöffnung 21 des Einlassrohres 20 dämpfen lassen.

Die Geruchsverschlusseinrichtung 10 ist darüber hinaus mit einer Nachfülleinrichtung 200 ausgestattet. Die Nachfülleinrichtung 200 weist einen Flüssigkeitssensor 210 auf, der über eine Steuerleitung 220 mit einem Absperrorgan in Form eines Zulaufventils 230 in Verbindung steht. Bei dem Zulaufventil 230 kann es sich beispielsweise um ein elektrisch schaltbares Magnetventil handeln, das über ein elektrisches Steuersignal ST ein- oder ausgeschaltet werden kann. Das Zulaufventil 230 verbindet einen außerhalb der Flüssigkeitskammer 30 befindlichen Abschnitt 21 des Einlassrohres 20 mit einer Frischwasserleitung 240.

Die Geruchsverschlusseinrichtung 10 gemäß Figur 1 ist darüber hinaus mit einem Absperrorgan in Form eines Ablaufventils 300 ausgestattet, das im geöffneten Zustand ein Ablaufen der in der Flüssigkeitskammer 30 befindlichen Flüssigkeit F ermöglicht.

Die Geruchsverschlusseinrichtung 10 gemäß Figur 1 arbeitet wie folgt:
Kommt es in der an den Ablaufanschluss 60 angeschlossenen Ablaufleitung 61 zu Überdruckstößen DS1 oder zu Unterdruckstößen DS2, so werden diese durch die Druckminderungseinrichtung 100 gedämpft. Das Dämpfen der Überdruckstöße DS1 und der Unterdruckstöße DS2 erfolgt durch eine mechanische Auslenkung der Membran 50:
Im Falle eines Überdruckstoßes DS1 am Ablaufanschluss 60 wird die Membran 50 entlang der Pfeilrichtung P1 nach unten bzw. in Richtung der Kappe 70 ausgelenkt, wodurch das Volumen innerhalb der Flüssigkeitskammer 30 vergrößert und die Wirkung des Überdruckstoßes gemindert wird.

In entsprechender Weise werden Unterdruckstöße DS2 gedämpft, indem die Membran 50 ausgelenkt wird. So zeigt die Figur 1, dass die Membran 50 im Falle eines Unterdruckstoßes DS2 entlang der Pfeilrichtung P2 nach oben ausgelenkt wird, wodurch sich das Volumen innerhalb der Flüssigkeitskammer 30 verkleinert und die Wirkung des Unterdruckstoßes gemindert wird.

Die Auslenkbewegung der Membran 50 entlang der Pfeilrichtung P1 oder P2 wird bei der Ausgestaltung gemäß Figur 1 nicht allein durch die Membran 50 und die auf diese wirkenden Druckstöße bestimmt, sondern auch durch die Druckausgleichskammer 90 und das Be- und Entlüftungsventil 80; denn diese Komponenten bedämpfen über den Innendruck in der Druckausgleichskammer 90 ebenfalls die Membranbewegung. Durch ein Verstellen des Luftdurchsatzes durch das Be- und Entlüftungsventil 80 kann somit die Dämpfungscharakteristik gezielt eingestellt und optimiert werden.

Wie erfinderseitig festgestellt wurde, kann es bei Überdruckstößen DS1 und bei Unterdruckstößen DS2 trotz der Kompensationswirkung der Druckminderungseinrichtung 100 zu einer seegangähnlichen Wellenbildung an der Oberfläche der Flüssigkeit F in der Flüssigkeitskammer 30 kommen, so dass es zu einem Überschwappen der Flüssigkeit F in Richtung des Ablaufanschlusses 60 sowie zu einem ungewollten Füllstandsverlust in der Flüssigkeitskammer 30 kommen kann. Eine solche seegangähnliche Wellenbildung innerhalb der Flüssigkeitskammer 30 lässt sich - wie erfinderseitig festgestellt wurde - reduzieren, wenn die Geometrie der Flüssigkeitskammer 30 sowie des Einlassrohres 20 geeignet gewählt wird. Als besonders vorteilhaft wird es in diesem Zusammenhang angesehen, wenn die innere Querschnittsfläche, insbesondere der Innendurchmesser D der Flüssigkeitskammer 30, mindestens dreimal so groß wie die innere Querschnittsfläche, insbesondere der Innendurchmesser d, des Einlassrohres 20 ist.

Wird die Geruchsverschlusseinrichtung 10 in einem Fahrzeug, insbesondere einem Schienenfahrzeug, eingesetzt, so wird es als vorteilhaft angesehen, wenn ein Entleeren der Flüssigkeitskammer 30 im Falle einer Außerbetriebsetzung des Fahrzeugs möglich ist, um ein Einfrieren von Flüssigkeit F in der Flüssigkeitskammer 30 und eine Zerstörung der Geruchsverschlusseinrichtung 10 zu vermeiden. Ein Entleeren der Flüssigkeitskammer 30 ist bei der Geruchsverschlusseinrichtung 10 gemäß Figur 1 durch das Absperrventil 300 möglich, das im geöffneten Zustand ein Abfließen der Flüssigkeit F, vorzugsweise ein vollständiges Entleeren der Flüssigkeitskammer 30, ermöglicht.

Die Figur 2 zeigt ein Ausführungsbeispiel für eine Geruchsverschlusseinrichtung 10, die von ihrem Aufbau im Wesentlichen der Geruchsverschlusseinrichtung 10 gemäß Figur 1 entspricht. Im Unterschied zu der Geruchsverschlusseinrichtung 10 gemäß Figur 1 fehlt bei der Geruchsverschlusseinrichtung 10 gemäß Figur 2 ein Ablaufventil 300, wie es im Zusammenhang mit der Figur 1 erläutert wurde. Im Übrigen gelten die obigen Erläuterungen im Zusammenhang mit der Geruchsverschlusseinrichtung 10 gemäß Figur 1 bei der Geruchsverschlusseinrichtung 10 gemäß Figur 2 entsprechend.

Die Figur 3 zeigt ein Ausführungsbeispiel für eine Geruchsverschlusseinrichtung 10, die von ihrem Aufbau im Wesentlichen der Geruchsverschlusseinrichtung 10 gemäß Figur 1 entspricht. Im Unterschied zu der Geruchsverschlusseinrichtung 10 gemäß Figur 1 fehlt bei der Geruchsverschlusseinrichtung 10 gemäß Figur 3 die Nachfülleinrichtung 200, wie sie im Zusammenhang mit der Figur 1 erläutert wurde. Im Übrigen gelten die obigen Erläuterungen im Zusammenhang mit der Geruchsverschlusseinrichtung 10 gemäß Figur 1 bei der Geruchsverschlusseinrichtung 10 gemäß Figur 3 entsprechend.

Die Figur 4 zeigt ein Ausführungsbeispiel für eine Geruchsverschlusseinrichtung 10, bei der eine Druckminderungseinrichtung 100 ausschließlich durch einen als Membran ausgestalteten Wandabschnitt 41 der Behälterwand 40 der Flüssigkeitskammer 30 gebildet ist. Eine zusätzliche Druckausgleichskammer neben der Flüssigkeitskammer 30 fehlt bei der Geruchsverschlusseinrichtung 10.

Im Falle von Überdruckstößen DS1 oder Unterdruckstößen DS2 am Ablaufanschluss 60 wird sich der Wandabschnitt 41 bzw. die Membran 50 entlang der Pfeilrichtung P1 nach außen oder entlang der Pfeilrichtung P2 nach innen wölben, wodurch eine Volumenvergrößerung oder eine Volumenverkleinerung erreicht und die Wirkung der der Druckstöße amplitudenmäßig gedämpft wird. Im Übrigen gelten die obigen Ausführungen im Zusammenhang mit der Figur 1 entsprechend.

Die Figur 5 zeigt ein Ausführungsbeispiel für ein Schienenfahrzeug 500. Man erkennt ein Abwassersystem 510, das unter anderem eine Abwassereinlaufstelle 520 und einen Abwasserauffangbehälter 530 in Form eines Grauwasserbehälters umfasst. Der Abwasserauffangbehälter 530 ist mit einem Entlüftungsrohr 531 ausgestattet.

Die Abwassereinlaufstelle 520 und der Abwasserauffangbehälter 530 stehen über eine Geruchsverschlusseinrichtung 10 in Verbindung, deren Einlassrohr 20 mit einer ersten Abwasserleitung 540 und deren Ablaufanschluss 60 mit einer zweiten Abwasserleitung 550 verbunden ist.

Die erste Abwasserleitung 540 verbindet die Abwassereinlaufstelle 520 mit der Geruchsverschlusseinrichtung 10 und die zweite Abwasserleitung 550 verbindet die Geruchsverschlusseinrichtung 10 mit dem Abwasserauffangbehälter 530.

Treten im Falle von Tunnelfahrten Überdruckstöße DS1 oder Unterdruckstöße DS2 auf, so werden diese über das Entlüftungsrohr 531 in den Abwasserauffangbehälter 530 und von dort zu der Geruchsverschlusseinrichtung 10 geleitet.

Vorzugsweise handelt es sich bei der Geruchsverschlusseinrichtung 10 um eine solche, wie sie im Zusammenhang mit den Figuren 1 bis 4 erläutert worden ist, oder zumindest um eine Geruchsverschlusseinrichtung mit einer Druckminderungseinrichtung, die eintreffende Überdruckstöße DS1 oder Unterdruckstöße DS2 dämpft, wie oben im Zusammenhang mit den Figuren 1 bis 4 erläutert worden ist.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Geruchsverschlusseinrichtung (10), insbesondere Siphon, mit einer Flüssigkeitskammer (30), wobei in der Flüssigkeitskammer (30) befindliche Flüssigkeit (F) bei ausreichendem Flüssigkeitsstand (FS) einen Geruchsverschluss zwischen einer Einlassöffnung (21) und einem Ablaufanschluss (60) der Geruchsverschlusseinrichtung (10) bildet,
**dadurch gekennzeichnet, dass**
die Geruchsverschlusseinrichtung (10) eine Druckstoßminderungseinrichtung (100) aufweist, die einen Überdruck- oder Unterdruckstoß (D1, D2) am Ablaufanschluss (60) oder an der Einlassöffnung (21) durch Vergrößerung oder Verkleinerung des Volumens der Flüssigkeitskammer (30) dämpft, wobei die Druckstoßminderungseinrichtung (100) durch eine Membran (50) gebildet ist oder eine solche umfasst, die im Falle eines Überdruckstoßes (DS1) unter Erhöhung des Volumens der Flüssigkeitskammer (30) nach außen verformt und im Falle eines Unterdruckstoßes (DS2) unter Verkleinerung des Volumens der Flüssigkeitskammer (30) nach innen verformt wird.

2. Geruchsverschlusseinrichtung (10) nach Anspruch 1,
**dadurch gekennzeichnet, dass**
die Membran (50) eine Behälterwand (40) der Flüssigkeitskammer (30) oder zumindest einen Wandabschnitt (41) der Behälterwand (40) der Flüssigkeitskammer (30) bildet.

3. Geruchsverschlusseinrichtung (10) nach einem der voranstehenden Ansprüche 1 bis 2,
**dadurch gekennzeichnet, dass**
die Membran (50) elastisch deformierbar ist.

4. Geruchsverschlusseinrichtung (10) nach einem der voranstehenden Ansprüche,
**dadurch gekennzeichnet, dass**
außen an der Flüssigkeitskammer (30) über der Membran (50) eine Kappe (70) angeordnet ist, die gemeinsam mit der Membran (50) eine außerhalb der Flüssigkeitskammer (30) befindliche und durch die Membran (50) von dieser getrennte Druckausgleichskammer (90) bildet.

5. Geruchsverschlusseinrichtung (10) nach Anspruch 4,
**dadurch gekennzeichnet, dass**
die Druckausgleichskammer (90) ein Be- und Entlüftungsventil (80) aufweist, durch das bei Unterdruck in der Flüssigkeitskammer (30) Außenluft in die Druckausgleichskammer (90) einströmen und durch das bei Überdruck in der Flüssigkeitskammer (30) Luft aus der Druckausgleichskammer (90) nach außen abströmen kann.

6. Geruchsverschlusseinrichtung (10) nach einem der voranstehenden Ansprüche,
**dadurch gekennzeichnet, dass**
die Membran (50) im Bereich des Behälterbodens der Flüssigkeitskammer (30) angeordnet ist oder den Behälterboden der Flüssigkeitskammer (30) bildet.

7. Geruchsverschlusseinrichtung (10) nach einem der voranstehenden Ansprüche,
**dadurch gekennzeichnet, dass**
die Membran (50) unterhalb der Einlassöffnung (21) angeordnet ist.

8. Geruchsverschlusseinrichtung (10) nach einem der voranstehenden Ansprüche,
**dadurch gekennzeichnet, dass**
die innere Querschnittsfläche, insbesondere der Innendurchmesser (D), der Flüssigkeitskammer (30) mindestens dreimal so groß wie die innere Querschnittsfläche, insbesondere der Innendurchmesser (d), des Einlassrohrs (20) ist.

9. Geruchsverschlusseinrichtung (10) nach einem der voranstehenden Ansprüche,
**dadurch gekennzeichnet, dass**
- die Geruchsverschlusseinrichtung (10) eine Nachfülleinrichtung (200) zum automatischen Nachfüllen von Flüssigkeit (F) in die Flüssigkeitskammer (30) umfasst,
- wobei die Nachfülleinrichtung (200) ein automatisches Nachfüllen von Flüssigkeit (F) in die Flüssigkeitskammer (30) auslöst, wenn der Flüssigkeitsstand (FS) in der Flüssigkeitskammer (30) einen vorgegebenen Mindestflüssigkeitsstand unterschreitet.

10. Geruchsverschlusseinrichtung (10) nach einem der voranstehenden Ansprüche,
**dadurch gekennzeichnet, dass**
die Geruchsverschlusseinrichtung (10), insbesondere deren Nachfülleinrichtung (200), einen Flüssigkeitssensor (210) aufweist, der bei Unterschreiten eines vorgegebenen Mindestflüssigkeitsstandes in der Flüssigkeitskammer (30) ein Steuersignal (ST) erzeugt.

11. Geruchsverschlusseinrichtung (10) nach Anspruch 10,
**dadurch gekennzeichnet, dass**
- die Geruchsverschlusseinrichtung (10), insbesondere deren Nachfülleinrichtung (200), ein steuerbares Absperrorgan aufweist, das in geöffnetem Zustand einen Flüssigkeitsstrom in Richtung der Flüssigkeitskammer (30) zulässt und in geschlossenem Zustand einen Flüssigkeitsstrom in Richtung der Flüssigkeitskammer (30) blockiert,
- das Absperrorgan mittelbar oder unmittelbar mit dem Flüssigkeitssensor (210) verbunden ist und
- das Absperrorgan bei Vorliegen des Steuersignals (ST) des Flüssigkeitssensors (210) in seinen geöffneten Zustand schaltet.

12. Geruchsverschlusseinrichtung (10) nach einem der voranstehenden Ansprüche,
**dadurch gekennzeichnet, dass**
die Flüssigkeitskammer (30) ein unterhalb des Ablaufanschlusses (60) befindliches Absperrorgan aufweist, das im geöffneten Zustand ein Abfließen von Flüssigkeit (F) aus der Flüssigkeitskammer (30), vorzugsweise ein vollständiges Entleeren der Flüssigkeitskammer (30), ermöglicht.

13. Geruchsverschlusseinrichtung (10) nach einem der voranstehenden Ansprüche,
**dadurch gekennzeichnet, dass**
- die Geruchsverschlusseinrichtung (10) ein Einlassrohr (20) zum Einfüllen einer Flüssigkeit (F) in die Flüssigkeitskammer (30) umfasst,
- eine Rohröffnung der Einlassrohrs (20) die Einlassöffnung (21) der Geruchsverschlusseinrichtung (10) bildet,
- die Einlassöffnung (21) unterhalb des Ablaufanschlusses (60) angeordnet ist und
- der Ablaufanschluss (60) ein Abfließen der Flüssigkeit (F) aus der Flüssigkeitskammer (30) ermöglicht, wenn der Flüssigkeitsstand (FS) in der Flüssigkeitskammer (30) ein Mindestniveau erreicht.

14. Fahrzeug, insbesondere Schienenfahrzeug (500),
**dadurch gekennzeichnet, dass**
das Fahrzeug mit einer Geruchsverschlusseinrichtung (10) nach einem der voranstehenden Ansprüche ausgestattet ist.

## Claims

1. Plumbing trap device (10), in particular siphon, having a liquid chamber (30), wherein liquid (F) located in the liquid chamber (30), given sufficient liquid level (FS), forms a smell trap between an inlet opening (21) and a drain connection (60) of the plumbing trap device (10),
**characterized in that**
the plumbing trap device (10) has a pressure surge reducing device (100), which damps a positive-pressure or negative-pressure surge (D1, D2) on the drain connection (60) or on the inlet opening (21) by enlarging or reducing the volume of the liquid chamber (30), wherein
the pressure surge reducing device (100) is formed by a diaphragm (50) or comprises one such which, in the event of a positive-pressure surge (DS1), is deformed outwards, increasing the volume of the liquid chamber (30) and, in the event of a negative-pressure surge (DS2), is deformed inwards, reducing the volume of the liquid chamber (30).

2. Plumbing trap device (10) according to Claim 1,
**characterized in that**
the diaphragm (50) forms a container wall (40) of the liquid chamber (30) or at least one wall section (41) of the container wall (40) of the liquid chamber (30).

3. Plumbing trap device (10) according to one of the preceding Claims 1 to 2,
**characterized in that**
the diaphragm (50) is elastically deformable.

4. Plumbing trap device (10) according to one of the preceding claims,
**characterized in that**
a cap (70) is arranged over the diaphragm (50) on the outside of the liquid chamber (30) and, together with the diaphragm (50), forms a pressure compensation chamber (90) located outside the liquid chamber (30) and separated from the latter by the diaphragm (50).

5. Plumbing trap device (10) according to Claim 4,
**characterized in that**
the pressure compensation chamber (90) has a ventilating and vent valve (80), through which, if there is a negative pressure in the liquid chamber (30), external air can flow into the pressure compensation chamber (90) and through which, if there is a positive pressure in the liquid chamber (30), air can flow away outwards out of the pressure compensation chamber (90).

6. Plumbing trap device (10) according to one of the preceding claims,
**characterized in that**
the diaphragm (50) is arranged in the region of the container bottom of the liquid chamber (30) or forms the container bottom of the liquid chamber (30).

7. Plumbing trap device (10) according to one of the preceding claims,
**characterized in that**
the diaphragm (50) is arranged under the inlet opening (21) .

8. Plumbing trap device (10) according to one of the preceding claims,
**characterized in that**
the inner cross-sectional area, in particular the internal diameter (D), of the liquid chamber (30) is at least three times as large as the inner cross-sectional area, in particular the internal diameter (d), of the inlet pipe (20) .

9. Plumbing trap device (10) according to one of the preceding claims,
**characterized in that**
- the plumbing trap device (10) comprises a refilling device (200) for the automatic refilling of liquid (F) into the liquid chamber (30),
- wherein the refilling device (200) triggers automatic refilling of the liquid (F) into the liquid chamber (30) if the liquid level (FS) in the liquid chamber (30) falls below a predefined minimum liquid level.

10. Plumbing trap device (10) according to one of the preceding claims,
**characterized in that**
the plumbing trap device (10), in particular its refilling device (200), has a liquid sensor (210) which, when a liquid level in the liquid chamber (30) falls below a predefined minimum, generates a control signal (ST).

11. Plumbing trap device (10) according to Claim 10,
**characterized in that**
- the plumbing trap device (10), in particular its refilling device (200), has a controllable shut-off element which, in the open state, permits a flow of liquid in the direction of the liquid chamber (30) and, in the closed state, blocks a flow of liquid in the direction of the liquid chamber (30),
- the shut-off element is connected indirectly or directly to the liquid sensor (210), and
- when the control signal (ST) is present, the shut-off element switches the liquid sensor (210) to its open state.

12. Plumbing trap device (10) according to one of the preceding claims,
**characterized in that**
the liquid chamber (30) has a shut-of element which is located under the drain connection (60) and which, in the open state, permits liquid (F) to flow out of the liquid chamber (30), preferably completely emptying the liquid chamber (30).

13. Plumbing trap device (10) according to one of the preceding claims,
**characterized in that**
- the plumbing trap device (10) comprises an inlet pipe (20) for filling a liquid (F) into the liquid chamber (30),
- a pipe opening of the inlet pipe (20) forms the inlet opening (21) of the plumbing trap device (10),
- the inlet opening (21) is arranged under the drain connection (60), and
- the drain connection (60) permits the liquid (F) to flow out of the liquid chamber (30) when the liquid level (FS) in the liquid chamber (30) reaches a minimum level.

14. Vehicle, in particular rail vehicle (500),
**characterized in that**
the vehicle is equipped with a plumbing trap device (10) according to one of the preceding claims.

## Revendications

1. Dispositif (10) anti-odeurs, notamment siphon, comprenant une chambre (30) à liquide, dans lequel du liquide (F), se trouvant dans la chambre (30) à liquide, forme, lorsque le niveau (FS) du liquide est suffisant, un anti-odeurs entre une ouverture (21) d'entrée et un raccord (60) d'évacuation du dispositif (10) anti-odeurs,
**caractérisé en ce que**
le dispositif (10) anti-odeurs a un dispositif (100), qui diminue les coups de bélier et qui amortit un coup (D1, D2) de bélier en surpression ou en sous-pression au raccord (60) d'évacuation ou à l'ouverture (21) d'entrée, en augmentant ou en diminuant le volume de la chambre (30) à liquide, dans lequel le dispositif (100) diminuant les coups de bélier est formé d'une membrane (50) ou en comprend une, qui, dans le cas d'un coup de bélier (DS1) en surpression, se déforme vers l'extérieur en augmentant le volume de la chambre (30) à liquide et, dans le cas d'un coup de bélier (DS2) en sous-pression, se déforme vers l'intérieur en diminuant le volume de la chambre (30) à liquide.

2. Dispositif (10) anti-odeurs suivant la revendication 1,
**caractérisé en ce que**
la membrane (50) forme une paroi (40) de récipient de la chambre (30) à liquide ou au moins une partie (41) de la paroi (40) de récipient de la chambre (30) à liquide.

3. Dispositif (10) anti-odeurs suivant l'une des revendications précédentes 1 à 2,
**caractérisé en ce que**
la membrane (50) est déformable élastiquement.

4. Dispositif (10) anti-odeurs suivant l'une des revendications précédentes,
**caractérisé en ce que**
à l'extérieur, sur la chambre (30) à liquide, est monté, par l'intermédiaire de la membrane (50), une coiffe (70), qui, ensemble avec la membrane (50), forme une chambre (90) de compensation de la pression se trouvant à l'extérieur de la chambre (30) à liquide et séparée de celle-ci par la membrane (50).

5. Dispositif (10) anti-odeurs suivant la revendication 4,
**caractérisé en ce que**
la chambre (90) de compensation de la pression a une soupape (80) de mise à l'atmosphère, par laquelle, lorsqu'il règne une dépression dans la chambre (30) à liquide, de l'air extérieur peut pénétrer dans la chambre (90) de compensation de pression et par laquelle, s'il règne une surpression dans la chambre (30) à liquide, de l'air peut s'échapper de la chambre (90) de compensation de pression vers l'extérieur.

6. Dispositif (10) anti-odeurs suivant l'une des revendications précédentes,
**caractérisé en ce que**
la membrane (50) est disposée dans la région du fond de récipient de la chambre (30) à liquide ou forme le fond de récipient de la chambre (30) à liquide.

7. Dispositif (10) anti-odeurs suivant l'une des revendications précédentes,
**caractérisé en ce que**
la membrane (50) est disposée en dessous de l'ouverture (21) d'entrée.

8. Dispositif (10) anti-odeurs suivant l'une des revendications précédentes,
**caractérisé en ce que**
la surface de section transversale intérieure, notamment le diamètre (D) intérieur, de la chambre (30) à liquide est au moins trois fois aussi grande que la surface de section transversale intérieure, notamment le diamètre (d) intérieur, du tuyau (20) d'entrée.

9. Dispositif (10) anti-odeurs suivant l'un e des revendications précédentes,
**caractérisé en ce que**
- le dispositif (10) anti-odeurs comprend un dispositif (200) de remplissage pour remplir automatiquement la chambre (30) à liquide de liquide (F),
- dans lequel le dispositif (200) de remplissage déclenche un remplissage automatique de la chambre (30) à liquide par du liquide (F), si le niveau (FS) du liquide dans la chambre (30) à liquide devient inférieur à un niveau minimum de liquide donné à l'avance.

10. Dispositif (10) anti-odeurs suivant l'une des revendications précédentes,
**caractérisé en ce que**
le dispositif (10) anti-odeurs, notamment son dispositif (200) de remplissage, a un capteur (210) de liquide, qui, lorsque l'on passe en dessous d'un niveau minimum de liquide donné à l'avance dans la chambre (30) à liquide, produit un signal (ST) de commande.

11. Dispositif (10) anti-odeurs suivant la revendication 10, **caractérisé en ce que**
- le dispositif (10) anti-odeurs, notamment son dispositif (200) de remplissage, a un organe d'obturation, qui peut être commandé, qui, à l'état ouvert, autorise un courant de liquide en direction de la chambre (30) à liquide et, à l'état fermé, arrête un courant de liquide en direction de la chambre (30) à liquide,
- l'organe d'obturation est relié directement ou indirectement au capteur (210) de liquide et
- l'organe d'obturation se met, dans sa position ouverte, en présence du signal (ST) de commande du capteur (210) de liquide.

12. Dispositif (10) anti-odeurs suivant l'une de revendications précédentes,
**caractérisé en ce que**
la chambre (30) à liquide a un organe d'obturation, qui se trouve en dessous du raccord (60) d'évacuation et qui permet, à l'état ouvert, une évacuation de liquide (F) de la chambre (30) à liquide, de préférence une évacuation complète de la chambre (30) à liquide.

13. Dispositif (10) anti-odeurs suivant l'une des revendications précédentes,
**caractérisé en ce que**
- le dispositif (10) anti-odeurs comprend un tuyau (20) d'entrée pour remplir la chambre (30) à liquide d'un liquide (F),
- une ouverture du tuyau (20) d'entrée forme l'ouverture (21) d'entrée du dispositif (10) anti-odeurs,
- l'ouverture (21) d'entrée est disposée en dessous du raccord (60) d'évacuation et
- le raccord (60) d'évacuation rend possible une évacuation du liquide (F) de la chambre (30) à liquide, lorsque le niveau (FS) du liquide dans la chambre (30) à liquide atteint un niveau minimum.

14. Véhicule, notamment véhicule (500) ferroviaire,
**caractérisé en ce que**
le véhicule est équipé d'un dispositif (10) anti-odeurs suivant l'une des revendications précédentes.
